# EUROPÄISCHE PATENTSCHRIFT

(11) **EP 1 299 242 B1**
(45) Veröffentlichungstag und Bekanntmachung des Hinweises auf die Patenterteilung: **12.10.2011**
(21) Anmeldenummer: 01931315.4
(22) Anmeldetag: 29.05.2001
(51) Int. Cl.: B41J 3/60, B41J 15/04

(54) **ANLAGE ZUR KONTINUIERLICHEN HERSTELLUNG EINES BEDRUCKTEN TEXTILBANDES, INSBESONDERE EINES ETIKETTENBANDES**
INSTALLATION FOR CONTINUOUSLY PRODUCING AN IMPRINTED TEXTILE STRIP, ESPECIALLY A LABEL STRIP
INSTALLATION DE PRODUCTION CONTINUE D'UNE BANDE DE TEXTILE IMPRIME, NOTAMMENT D'UNE BANDE D'ETIQUETTES

(30) Priorität: 11.07.2000 CH 136700
(43) Veröffentlichungstag der Anmeldung: 09.04.2003
(73) Patentinhaber: TEXTILMA AG, 6362 Stansstad (CH)
(72) Erfinder: SPEICH, Francisco, CH-5073 Gipf-Oberfrick (CH)
(74) Vertreter: Schmauder, Klaus Dieter
(86) Internationale Anmeldenummer: PCT/CH2001/000332
(87) Internationale Veröffentlichungsnummer: WO 2002/011988

(56) Entgegenhaltungen:
- EP-A- 0 835 761
- US-A- 5 546 178
- PATENT ABSTRACTS OF JAPAN vol. 017, no. 694 (M-1531), 17. Dezember 1993 (1993-12-17) & JP 05 238073 A (SEIKO EPSON CORP), 17. September 1993 (1993-09-17)
- PATENT ABSTRACTS OF JAPAN vol. 017, no. 191 (M-1396), 14. April 1993 (1993-04-14) & JP 04 339679 A (MINOLTA CAMERA CO LTD), 26. November 1992 (1992-11-26)
- ANONYMOUS: "Two Path Electrophotographic Print Process. November 1979" IBM TECHNICAL DISCLOSURE BULLETIN,US,IBM CORP. NEW YORK, Bd. 22, Nr. 6, November 1979 (1979-11), Seiten 2465-2466, XP002100719 ISSN: 0018-8689

## Beschreibung

### Technisches Gebiet

Die Erfindung betrifft eine Anlage zur kontinuierlichen Herstellung eines bedruckten Textilbandes, insbesondere eines Etikettenbandes gemäss Oberbegriff des Anspruches 1.

### Stand der Technik

Anlagen der eingangs genannten Art sind mehrfach bekannt so beispielsweise aus der EP-B 0 532 645 und der US-A-5 079 980. Insbesondere aus, letzterer ist es bekannt, ein Textilband zweiseitig zu bedrucken, wobei die Anlage einer ersten Druck station zum Bedrucken der ersten Bandseite und einer zweiten Druckstation zum Bedrucken der zweiten Bandseite des Textilbandes zugeführt wird. Durch die Anordnung von zwei Druckstationen mit jeweils einem Druckkopf ist die Anlage relativ kostspielig, da die Druckköpfe mit zu den teuren Bauteilen der Anlage gehören, wodurch das Bedrucken des Textilbandes entsprechend kostspielig ist, was für Massenprodukte wie Etikettenbänder nachteilig ist.

In der WO 94/27193 A1 wird eine sehr aufwändige elektrographische Druckeinrichtung offenbart, bei bandförmige Aufzeichnungsträger nach dem Bedrucken mittels einer Umlenkeinrichtung mit zugeordnetem Rückführkanal gewendet zur Druckstation zum zweiten Druckvorgang wieder zugeführt werden können. Eine ähnliche elektrostatische Druckeinrichtung zum Bedrucken von Papier ist aus der JP 04/339679 A bekannt.

### Darstellung der Erfindung

Aufgabe der Erfindung ist es, eine Anlage der eingangs genanntten Art derart zu verbessern, dass eine preisgünstige Herstellung bedruckter Textilbänder, insbesondere Etikettenbänder möglich ist.

Die gestellte Aufgabe wird gelöst durch die kennzeichnenden Merkmale des Anspruches 1.

Dadurch, dass die Anlage derart ausgebildet ist, dass sie nicht nur eine Bandseite des Textilbandes bedrucken kann sondern mit dem gleichen Druckkopf wahlweise auch die zweite Bandseite des Textilbandes, ergibt sich eine sehr preiswerte Anlage, die eine preisgünstige Herstellung bedruckter Textilbänder ermöglicht, was insbesondere für Etikettenbänder von besonderer Bedeutung ist. Erfahrungsgemäss handelt es sich bei dem Drucker um einen Tintenstrahldrucker, der ein- oder mehrfarbig ausgestaltet sein kann und bei dem die einzelnen Zeichen mosaikartig aus feinsten Strahltröpfchen zusammengesetzt werden. Dies ermöglicht insbesondere auch einen relativ kleinen Druckkopf, der quer über die Textilbahn hin- und hergehend ausgestaltet sein soll.

Vorteilhafte Ausgestaltungen der Anlage sind in den Ansprüchen 2 bis 23 beschrieben.

Besonders vorteilhaft ist es, wenn gemäss Anspruch 2 dem Druckkopf ein Kontrollsensor zugeordnet ist, der den herzustellenden Druck überprüft und im Falle eines Fehlers ein Fehlersignal an die Steuereinrichtung zum Anhalten der Anlage weiterleitet. Ein solcher fehlerhafter Druck kann beispiels-weise darin bestehen, dass bei einem Tintenstrahldrucker einzelne Druckerdüsen ausfallen und somit nicht drucken.

Das Bedrucken der ersten und der zweiten Bandseite des Textilbandes erfolgt zwar in einem Arbeitsgang, gemäss Anspruch 3 vorzugsweise jedoch phasenverschoben, da das Textilband nach dem Bedrucken der ersten Bandseite mit der zweiten Bandseite erneut der Druckstation zugeführt werden muss. Dabei kann die zweite Bandseite des Textilbandes gemäss Anspruch 4 in der gleichen Laufrichtung wie die erste Bandseite am Druckkopf vorbei bewegt werden oder gemäss Anspruch 5 in entgegengesetzter Laufrichtung zur ersten Bandseite. Um dieses erneute Zuführen des Textilbandes zu bewerkstelligen enthält die Anlage gemäss Anspruch 6 eine Wendestation, die sehr verschieden ausgestaltet sein kann. So kann die Wendestation gemäss Anspruch 7 eine Einrichtung zum Wenden des Textilbandes um eine Längsachse des Textilbandes aufweisen. Gemäss Anspruch 8 ist auch eine Wendestation möglich, die ein Wenden der Textilbahn um eine Querachse gestattet. Hierzu kann die Wendestation gemäss Anspruch 9 ein quer zur Laufrichtung angeordnetes Wendeorgan aufweisen. Besonders bevorzugt ist eine Ausgestaltung der Anlage nach Anspruch 10, wobei die Wendestation kreuzweise angeordnete Umlenkrollen aufweist, die eine besonders exakte Ausrichtung der Textilbahn bezüglich der Druckstation ermöglichen.

Für die Ausgestaltung der Druckstation ergeben sich sehr verschiedene Möglichkeiten, je nachdem, welches Druckverfahren angewendet und ob ein- oder mehrfarbig gedruckt wird. Dabei kommen nur Druckgeräte in Frage, die eine elektronische Datenverarbeitung ermöglichen und mit, entsprechend hoher Geschwindigkeit arbeiten. Ein solcher Tintenstrahldrucker kann gemäss Anspruch 11 Verarbeitung von auf Wasser basierenden Druckfarben ausgebildet sein. Vorteilhafter ist eine Ausgestaltung nach Anspruch 12 zur Verarbeitung von durch UV-Licht polymerisierenden Druckfarben.

Die Druckstation kann im einfachsten Fall in einer Farbe drucken, vorteilhafter ist jedoch auch eine Ausgestaltung nach Anspruch 13 als Mehrfarbendrucker.

Der Druckstation ist gemäss Anspruch 14 mindestens eine Fixierstation für den Druck nachgeschaltet. Die Ausbildung der Fixierstation richtet sich nach dem verwendeten Druckprinzip.

Dabei ist insbesondere darauf zu achten, dass die Fixierung möglichst schnell erfolgt und der Druck möglichst widerstandsfähig ist. Für polymerisierende Druckfarben eignet sich insbesondere eine Fixierstation auf der Basis von W-Zicht. Für mit Toner arbeitende Laserdrucker ist eine IR-Fixierstation bevorzugt, die die notwendige Wärme zum Aufschmelzen der Tonerpartikel auf dem Textilband liefert. Im letzteren Falle ist eine zusätzliche Pressstation gemäss Anspruch 15 von Vorteil, die den Druck in das Textilband eindrückt und damit die Verbindung verbessert.

Weiter ist es von Vorteil, dass die Anlage gemäss Anspruch 16 eine Band-Fixierstation für das bedruckte Textilband aufweist, um das Textilband von Spannungen zu befreien und zu glätten.

Besonders vorteilhaft ist eine Ausgestaltung der Anlage nach Anspruch 17, wonach der Druckstation eine Beschichtungsstation nachgeschaltet ist, um das bedruckte Textilband mit einer Schutzschicht zu versehen. Eine solche Schutzschicht schützt den Druck auf dem Textilband gegen mechanische und chemische Beanspruchung.

Besonders vorteilhaft ist eine Ausbildung der Anlage nach Anspruch 18, die es ermöglicht, eine Textilbahn zu verarbeiten, deren Breite vorzugsweise um ein Mehrfaches grösser ist als die Breite des zu bedruckenden Textilbandes. Damit kann das Ausgangsmaterial eine rationell hergestellte breite Textilbahn sein, aus der sich dann bedruckte Textilbänder gewünschter Breite herstellen lassen. Hierzu sind verschiedene Möglichkeiten gegeben. Eine besonders vorteilhafte Ausgestaltung der Anlage beschreibt Anspruch 19, die insbesondere für grössere Chargen bedruckter Textilbänder geeignet ist. Für kleinere Chargen eignet sich insbesondere eine Ausgestaltung der Anlage nach Anspruch 20, wobei sich von einer Vorratsrolle grösserer Breite eine zu bedruckendes Textilband gewünschter Breite abschneiden und bedrucken lässt. Der Rest der Textilbahn wird dann wieder einer Aufnahmevorrichtung, vorzugsweise einer Aufnahmerolle zugeführt.

Die Produktionskapazität einer Anlage lässt sich auch noch dadurch steigern, dass gemäss Anspruch 21 die Druckstation derart ausgebildet ist, dass auf dem Textilband mindestens zwei Längsstreifen bedruckbar sind, wobei der Druckstation eine Längsschneidstation nachgeordnet ist, um das Textilband in Textilbänder entsprechend den bedruckten Längsstreifen zu zerschneiden.

Zur Verbesserung der Qualität der hergestellten bedruckten Textilbänder kann die Anlage mit einer Faltstation gemäss Anspruch 22 versehen sein, um die Randbereiche des bedruckten Textilbandes gegeneinander zu falten und damit eine unschöne oder rauhe Schnittkante vom Randbereich nach innen zu verlegen. Die Faltung kann durch eine der Faltstation nachgeschaltete Fixierstation dauerhaft fixiert werden.

Das bedrucke Textilband kann entweder aufgerollt oder in wirrer Lage in einem Behälter abgelegt werden. Vorteilhafter ist jedoch eine Ausbildung der Anlage nach Anspruch 23, wonach eine Querschneidstation vorhanden ist, um das bedruckte Textilband in Abschnitte zu unterteilen. Dieser Querschneidestation kann vorteilhafterweise eine Stapelvorrichtung nachgeordnet werden, um die Textilbandabschnitte in geordneter Form zu erfassen.

### Kurze Beschreibung der Zeichnungen

Ausführungsbeispiele der Erfindung werden nachfolgend anhand schematischer Zeichnungen näher beschrieben, dabei zeigen:
- Figur 1: eine erste Anlage zur kontinuierlichen Herstellung eines bedruckten Textilbandes, insbesondere eines Etikettenbandes in schaubildlicher Darstellung;
- Figur 2: die Anlage der Figur 1 im Grundriss;
- Figur 3: die Anlage der Figur 1 in Seitenansicht;
- Figur 4: die Anlage nach Figur 2, wobei jedoch auf einer Seite der Anlage das Textilband nur einseitig bedruckt wird;
- Figur 5: eine weitere Anlage zum kontinuierlichen Herstellen eines bedruckten Textilbandes, insbesondere eines Etikettenbandes von einer Textilbahn grösserer Breite, in Seitenansicht;
- Figur 6: ein bedrucktes Textilband im Grundriss und im Ausschnitt;
- Figur 7: die Anlage der Figuren 1 bis 3 mit abgewandelten Wendestationen im Ausschnitt und in schaubildlicher Darstellung.

### Wege zur Ausführung der Erfindung

Die Figuren 1 bis 3 zeigen eine erste Anlage zur kontinuierlichen Herstellung eines bedruckten Textilbandes, insbesondere eines Etikettenbandes. Die Anlage weist eine Liefervorrichtung 2 auf, bei der auf einer Achse 4 eine Vorratsrolle 6 einer Textilbahn 8 angeordnet ist. Die Textilbahn 8 ist über eine Richtvorrichtung 10 zu einer Druckstation 12 geführt Die Richtvorrichtung 10 enthält zwei Rollen 14,16, über die die Textilbahn 8 meanderförmig geführt ist. Die Richtvorrichtung 10 dient dazu, die Textilbahn 8 stets in genauer Position bezüglich der Druckstation 12 zu halten. Vor der Druckstation 12 ist eine erste Längsschneidstation 18 angeordnet, die mittels eines Schneidelementes 20, beispielsweise in Form eines elektrisch beheizten Schmelzdrahtes 22 die Textilbahn 8 in zwei Textilbänder 24,26 unterteilt. Diese Textilbänder durchlaufen mit einer ersten Bandseite 27 eine gemeinsame Druckstation 12 mit einem Druckkopf 28, der längs eines Trägers 29 quer zu den Textilbändern 24,26 hin- und herverfahrbar ist. Der Druckkopf 28 ist vorzugsweise als Tintenstrahldrucker ausgebildet, der die Textilbänder 24,26 mit einer polymerisierbaren Farbe bedruckt. Der Druckstation 12 ist eine Fixierstation 30 nachgeschaltet, die den Druck mittels UV-Licht durch Polymerisation fixiert. Die Textilbänder 24,26 werden mittels Umlenkrollen 32A, 32B Wendestationen 34A, 34B zugeführt.

Die Wendestationen enthalten kreuzweise angeordnete Wendeorgane 36,38, beispielsweise Stäbe oder Rollen. An dem ersten Wendeorgan 36 werden die Textilbänder 24 beziehungsweise 26 zunächst um 90° gegen das zweite Wendeorgan 38 umgelenkt und an letzterem erneut um 90° parallel zur Textilbahn 8 der Druckstation 12 zurückgeführt, sodass die Textilbänder 24 beziehungsweise 26 die Druckstation 12 mit der zweiten Bandseite 40 in entgegengesetzter Richtung zur ersten Bandseite 27 durchlaufen. Die zweite Bandseite 40 wird dann an der gleichen Druckstation 12 mit dem gleichen Druckkopf 28 in einem Arbeitsgang bedruckt, wobei der Druck der zweiten Bandseite 40 bezüglich des Drucks der ersten Bandseite 27 phasenverschoben ist. Die zweite Bandseite 40 wird dann ebenfalls der gleichen Fixierstation 30 zugeführt, welche auch zum Fixieren des Drucks der ersten Bandseite dient.

Nach dem Bedrucken der ersten Bandseite 27 und der zweiten Bandseite 40 der Textilbänder 24,26 können diese beliebig weiter verarbeitet werden. Im einfachsten Fall können die Textilbänder 24,26 in nicht dargestellter Weise auf Vorratsrollen aufgerollt oder in Abschnitte unterteilt werden. Die Figuren 1 bis 3 zeigen weitere Bearbeitungsmöglichkeiten, so wird das Textilband 24 nach der Fixiervorrichtung 30 an einer zweiten Längsschneidstation 42 erneut in Textilbänder 24A, 24B, 24C kleinerer Breite unterteilt, die an einer Querschneidstation 44 in Textilbandabschnitte 46 unterteilt und in einer Stapelvorrichtung 48 gestapelt werden. Die Längsschneidstation 42 enthält als Schmelzdrähte 22 ausgestaltete Schneidelemente 20. Die Querschneidstation 44 ist mit einem quer zur Laufrichtung bewegbaren Schneidmesser 50 ausgestattet.

Das Textilband 26 der anderen Seite der Anlage wird ebenfalls einer Längsschneidstation 52 zugeführt, an der es mittels eines Schneidelementes 20 in Form eines elektrisch beheizten Schmelzdrahtes 22 in zwei Textilbänder 26A,26B unterteilt wird. Der Längsschneidstation 52 ist eine Faltstation 54 nachgeschaltet, an der die Randbereiche 56 der Textilbänder 26A, 26B gegeneinander gefaltet werden. In einer nachgeschalteten Bandfixierstation 58 werden die gefalteten Bänder in ihrer Form fixiert. Hierzu weist die Fixierstation eine Heizwalze 60 und zwei Presswalzen 62 auf, die die gefalteten Bänder gegen die Heizwalze 60 drücken. In einer nachgeschalteten Querschneidstation 44 werden die so gefalteten Textilbänder 26A, 26B wiederum in Textilbandabschnitte 64 zerschnitten, die in einer Stapelvorrichtung 48 gestapelt werden.

Zur Steuerung der Anlage dient eine elektronische Steuervorrichtung 66, die insbesondere die Druckstation 12 mit dem Druckkopf 28 steuert und auch die übrigen Komponenten der Anlage aufeinander abstimmt.

Die Figur 4 zeigt die Anlage der Figuren 1 bis 3, wobei jedoch der rechte Teil der Anlage nach der Druckstation 12 derart quer zur Laufrichtung des Textilbandes verschoben ist, dass das Textilband 26 die Wendestation 34B nicht mehr durchläuft, sondern direkt der Längsschneidstation 52, der nachfolgenden Faltstation 54, der Bandfixierstation 58 und der Querschneidstation 44 und der Stapelvorrichtung 48 zugeführt wird. In diesem Falle wird nur die erste Bandseite 27 des Textilbandes 26 bedruckt.

Die Figur 5 zeigt ein weiteres Ausführungsbeispiel einer Anlage zum kontinuierlichen Herstellen eines bedruckten Textilbandes, insbesondere eines Etikettenbandes. Diese Anlage weist eine Liefervorrichtung 68 für eine Textilbahn 70 auf, die auf einer Vorratsrolle 72 aufgewickelt ist. Die Breite der Textilbahn 70 beträgt ein Mehrfaches der Breite des bedruckten Textilbandes 74. Die Textilbahn 70 durchläuft von der Vorratsrolle 72 kommend eine Richtvorrichtung 76 und gelangt dann zu einer Längsschneidstation 78, an der ein Schneidelement 80 in Form eines Schmelzdrahtes 82 ein Textilband 74 der gewünschten Breite von der Textilbahn 70 abtrennt. Das Textilband 74 gelangt dann zur Druckstation 84, an der ein Druckkopf 86 mit Druckeinheiten 88A, 88B, 88C für verschiedene Farben hintereinander angeordnet sind. Auch in diesem Fall handelt es sich um einen Tintenstrahldrucker, der zunächst die erste Bandseite 90 des Textilbandes 74 bedruckt. Der Druckstation ist ein Kontrollsensor 92 nachgeschaltet, der das Druckbild auf Fehler überwacht.

An die Druckstation 84 und den Kontrollsensor 92 schliesst sich eine Fixierstation 94 an, die einen UV-Bereich 94A und einen IR-Bereich 94B aufweist. Im UV-Bereich 94A wird der Druck durch UV-Licht behandelt, zum Beispiel polymerisiert. Im IR-Bereich 94B erfolgt die Fixierung durch eine Wärmebehandlung. An die Fixierstation 94 schliesst sich eine Wendestation 96 an, die eine quer zur Längsrichtung des Textilbandes angeordnete Umlenkrolle 98 enthält, welche das Textilband 74 zur Druckstation 84 zurückführt. Das Textilband 74 gelangt mit seiner zweiten Bandseite 100 unter den Druckkopf 86 der Druckstation 84, durchwandert diese in entgegengesetzter Richtung zur ersten Bundseite 90 des Textilbandes 74 und wird somit im gleichen Arbeitsgang und mit der gleichen Druckstation 84 mit dem gleichen Druckkopf 86 in phasenverschobener Weise bedruckt. Das nunmehr zweiseitig bedruckte Textilband 74 gelangt über eine weitere Umlenkrolle 102 in die Fixierstation 94 und anschliessend zu einer. Abzugsvorrichtung 104, die gleichzeitig als weitere Bandfixierstation 106 ausgestaltet sein kann.

Hierzu ist eine Walze 108 beheizt. An die Bandfixierstation 106 schliesst sich eine Querschneidstation 110 an, an der das bedruckte Band mittels einer Schneidvorrichtung 112 quer zur Laufrichtung in Textilbahnabschnitte 114, vorzugsweise Etiketten zerschnitten wird, die in einer Stapelvorrichtung 116 gestapelt werden.

Der nicht verwendete Textilbahnteil 118 wird über eine Umlenkrolle 120 einer Aufnahmevorrichtung 122 zugeführt und vorzugsweise zu einer Vorratsrolle 124 aufgewickelt.

Die Figur 6 zeigt aufeinander folgende bedruckte Textilbahnabschnitte 114, die durch einen Trennbereich 126 voneinander getrennt sind. An diesem Trennbereich 126 arbeiten sämtliche Düsen des Druckkopfes 86 gleichzeitig, um diese zu reinigen. Eine strichpunktiert angedeutete Absaugvorrichtung 128 führt überflüssige frei werdende Drucktinte ab.

Die Anlage der Figur 5 enthält wiederum eine elektronische Steuervorrichtung 130, die nicht nur die Druckstation 84 steuert sondern sämtliche Bauteile der Anlage und deren Funktionen aufeinander abstimmt.

Die Figur 7 zeigt einen Ausschnitt der Anlage der Figuren 1 bis 3 mit abgewandelten Wendestationen 132A,132B. Die Textilbänder 24,26 sind über erste Umlenkrollen 134A, 134B geführt, die unter einem kleinen Winkel zur Querrichtung der Textilbänder geneigt sind und dadurch die Textilbänder 24,26 soweit von der ursprünglichen ankommenden Richtung auslenken bis sie ausserhalb der ursprünglichen ankommenden Richtung der Textilbänder zweite Umlenkrollen 136A, 136B erreichen. Letztere sind analog derart geneigt angeordnet, dass die Textilbänder 24,26 wieder paralell zu und in Laufrichtung der ursprünglichen ankommenden Textilbänder umgelenkt und ausgerichtet werden. Zwischen den ersten Umlenkrollen 134A, 134B und den zweiten Umlenkrollen 136A, 136B werden die Textilbänder um ihre eigene Längsachse verdreht, so dass sie nach den zweiten Umlenkrollen 136A, 136B mit ihrer zweiten Bandseite 40 oben liegen.

Anstelle der oder zusätzlich zur Richtvorrichtung kann die Anlage vor der Druckstation mit einem Sensor ausgestattet sein, der den Rand des Textilbandes abtastet, um die Lage des Randes zu bestimmen und danach den seitlichen Druckbeginn an dem Textilband zu bestimmen. Der Druckbeginn in Längsrichtung des Textilbandes kann durch Markierungen im Textilband bestimmt werden, insbesondere dann, wenn das Textilband nicht neutral sondern bereits mit einem beispielsweise eingewebten Grundmuster versehen ist.

Es sind zahlreiche weitere Ausführungsbeispiele denkbar, wobei insbesondere auch Teilausführungen der Ausführungsbeispiele untereinander kombinierbar sind.

### BEZUGSZEICHENLISTE

- 2: Liefervorrichtung
- 4: Achse
- 6: Vorratsrolle
- 8: Textilbahn
- 10: Richtvorrichtung
- 12: Druckstation
- 14: Rolle
- 16: Rolle
- 18: Längsschneidstation
- 20: Schneidelement
- 22: Schmelzdraht
- 24: Textilband
- 24A: Textilband
- 24B: Textilband
- 24C: Textilband
- 26: Textilband
- 26A: Textilband
- 26B: Textilband
- 27: erste Bandseite
- 28: Druckkopf
- 29: Träger
- 30: Fixierstation
- 32A: Umlenkrolle
- 32B: Umlenkrolle
- 34A: Wendestation
- 34B: Wendestation
- 36: Wendeorgan
- 38: Wendeorgan
- 40: zweite Bandseite
- 42: Längsschneidstation
- 44: Querschneidstation
- 46: Textilbandabschnitt
- 48: Stapelvorrichtung
- 50: Schneidmesser
- 52: Längsschneidstation
- 54: Faltstation
- 56: Randbereich
- 58: Bandfixierstation
- 60: Heizwalze
- 62: Presswalze
- 64: Textilbandabschnitt
- 66: Steuervorrichtung
- 68: Liefervorrichtung
- 70: Textilbahn
- 72: Vorratsrolle
- 74: Textilband
- 76: Richtvorrichtung
- 78: Längsschneidstation
- 80: Schneidelement
- 82: Schmelzdraht
- 84: Druckstation
- 86: Druckkopf
- 88A: Druckeinheit
- 88B: Druckeinheit
- 88C: Druckeinheit
- 90: erste Bandseite
- 92: Kontrollsensor
- 94: Fixierstation
- 94A: UV-Bereich
- 94B: IR-Bereich
- 96: Wendestation
- 98: Umlenkrolle
- 100: zweite Bandseite
- 102: Umlenkrolle
- 104: Abzugsvorrichtung
- 106: Bandfixierstation
- 108: Walze
- 110: Querschneidstation
- 112: Schneidvorrichtung
- 114: Textilbandabschnitte
- 116: Stapelvorrichtung
- 118: Textilbahnteil
- 120: Umlenkrolle
- 122: Aufnahmevorrichtung
- 124: Vorratsrolle
- 125: Druck
- 126: Trennbereich
- 128: Absaugvorrichtung
- 130: Steuervorrichtung
- 132A: Wendestation
- 132B: Wendestation
- 134A: erste Umlenkrolle
- 134B: erste Umlenkrolle
- 136A: zweite Umlenkrolle
- 136B: zweite Umlenkrolle

## Patentansprüche

1. Anlage zur kontinuierlichen Herstellung eines bedruckten Textilbandes, insbesondere eines Etikettenbandes, mit einer mit einer elektronischen Steuervorrichtung (66,130) verbundenen Druckstation (28,86) mit einem Druckkopf (28, 86), wobei die Anlage derart ausgebildet ist, dass der Druckkopf (28,86) eine Bandseite (27,90) des Textilbandes (24, 24A, 24B, 24C, 26, 26A, 26B,74) und wahlweise zusätzlich mit dem gleichen Druckkopf (28,86) und mit der gleichen Druckseite in einem Arbeitsgang die zweite Bandseite (40,100) des Textilbandes bedruckt, **dadurch gekennzeichnet, dass** die Druckstation (12,84) als Tintenstrahldrucker ausgebildet ist, der einen quer über das Textilband (24,26) hin- und hergehenden Druckkopf (28) aufweist.

2. Anlage nach Anspruch 1, **dadurch gekennzeichnet, dass** dem Druckkopf (86) ein Kontrollsensor (92) zugeordnet ist.

3. Anlage nach Anspruch 1 oder 2, **dadurch gekennzeichnet, dass** die erste und die zweite Bandseite (27,40,90,100) des Textilbandes phasenverschoben bedruckbar sind.

4. Anlage nach einem der Ansprüche 1 bis 3, **dadurch gekennzeichnet, dass** die zweite Bandseite des Textilbandes in der gleichen Laufrichtung wie die erste Bandseite am Druckkopf vorbeibewegbar ist.

5. Anlage nach einem der Ansprüche 1 bis 3, **dadurch gekennzeichnet, dass** die zweite Bandseite (40,100) des Textilbandes in entgegengesetzter Laufrichtung zur ersten Bandseite (27,90) am Druckkopf (28,86) vorbeibewegbar ist.

6. Anlage nach einem der Ansprüche 1 bis 5, **dadurch gekennzeichnet, dass** sie eine Wendestation (34A, 34B, 96, 132A, 132B) zum Wenden der Bandseite des Textilbandes bezüglich des Druckkopfes (28,86) aufweist.

7. Anlage nach Anspruch 6, **dadurch gekennzeichnet, dass** die Wendestation (132A, 132B) eine Einrichtung (134A, 134B, 136A,136B) zum Wenden des Textilbandes (24,26) um seine Längsachse aufweist.

8. Anlage nach Anspruch 6, **dadurch gekennzeichnet, dass** sie eine Wendestation (96) zum Wenden des Textilbandes (74) quer zu seiner Laufrichtung aufweist.

9. Anlage nach Anspruch 8, **dadurch gekennzeichnet, dass** die Wendestation (96) ein quer zur Laufrichtung angeordnetes Wendeorgan (98) aufweist, welches das Textilband (74) mit seiner zweiten Bandseite (100) dem Druckkopf (86) der Druckstation (84) zuführt.

10. Anlage nach Anspruch 8, **dadurch gekennzeichnet, dass** die Wendestation (34A,34B) kreuzweise angeordnete Wendeorgane (36,38) aufweist.

11. Anlage nach Anspuch 1, **dadurch gekennzeichnet, dass** der Tintenstrahldrucker zur Verarbeitung von auf Wasser basierender Druckfarbe ausgebildet ist.

12. Anlage nach Anspruch 1, **dadurch gekennzeichnet, dass** der Tintenstrahldrucker zur Verarbeitung von durch UV-Licht polymerisierender Druckfarbe ausgebildet ist.

13. Anlage nach Anspruch 1, **dadurch gekennzeichnet, dass** die Druckstation (12,84) als Mehrfarbendrucker ausgebildet ist und vorzugsweise mehrere hintereinander angeordnete Druckeinheiten (88A,88B,88C) für unterschiedliche Farben aufweist.

14. Anlage nach Anspruch 1, **dadurch gekennzeichnet, dass** sie mindestens eine, der Druckstation (12,84) nachgeschaltete, vorzugsweise auf UV-Licht basierende Fixierstation (30,94) für den Druck aufweist.

15. Anlage nach Anspruch 14, **dadurch gekennzeichnet, dass** sie nach der Druck-Fixierstation (94) eine Pressstation (106) für das Textilband (74) aufweist.

16. Anlage nach einem der Ansprüche 1 bis 15, **dadurch gekennzeichnet, dass** sie eine Band-Fixierstation (58,106) für das bedruckte Textilband (26A,26B,74) aufweist.

17. Anlage nach einem der Ansprüche 1 bis 16, **dadurch gekennzeichnet, dass** sie eine der Druckstation nachgeschaltete Beschichtungsstation aufweist, um das bedruckte Textilband mit einer Schutzschicht zu versehen.

18. Anlage nach einem der Ansprüche 1 bis 17, **dadurch gekennzeichnet, dass** sie eine Liefervorrichtung (2,68) für eine Textilbahn (8,70) aufweist, deren Breite mindestens der doppelten Breite des zu bedruckenden Textilbandes (24,26,74) entspricht, wobei vor der Druckstation (12,84) eine Längsschneidstation (18,78) angeordnet ist, um von der Textilbahn (8,70) ein zu bedruckendes Textilband (24,26,74) abzuschneiden.

19. Anlage nach Anspruch 18, **dadurch gekennzeichnet, dass** die Textilbahn (8) im wesentlichen die doppelte Breite eines zu bedruckenden Textilbandes (24,26) aufweist, um die Textilbahn (8) an der Längsschneidstation (18) in zwei identische Textilbänder (24,26) zu zerschneiden, wobei die Druckstation (12) nach der Längsschneidstation (18) bezüglich einer durch die Schnittlinie der Textilbahn (8) gehenden Vertikalebene spiegelbildlich verdoppelte Einrichtungen aufweist.

20. Anlage nach Anspruch 19, **dadurch gekennzeichnet, dass** von der zuzuführenden Textilbahn (70) an der Längsschneidstation (78) ein zu bedruckendes Textilband (74) abschneidbar ist und der verbleibende Rest (118) der Textilbahn über eine Umlenkvorrichtung (120) einer Aufnahmevorrichtung (122) vorzugsweise einer Aufnahmerolle (124) zuführbar ist.

21. Anlage nach einem der Ansprüche 1 bis 20, **dadurch gekennzeichnet, dass** die Druckstation (12) derart ausgebildet ist, dass auf dem Textilband (24,26) mindestens zwei Längsstreifen bedruckbar sind, wobei der Druckstation (12) eine Längsschneidstation (42,52) nachgeordnet ist, um das Textilband (24,26) in Textilbänder (24A,24B,24C,26A,26B) entsprechend den bedruckten Längsstreifen zu zerschneiden.

22. Anlage nach einem der Ansprüche 1 bis 21, **dadurch gekennzeichnet, dass** sie eine Faltstation (54) aufweist, um die Randbereiche (56) des bedruckten Textilbandes (26A,26B) gegeneinander zu falten, wobei der Faltstation (56) vorzugsweise eine Band-Fixierstation (58) nachgeschaltet ist.

23. Anlage nach einem der Ansprüche 1 bis 22, **dadurch gekennzeichnet, dass** sie eine Querschneidstation (44,110) aufweist, um das bedruckte Textilband (24A,24B,24C,26A,26B,74) in Abschnitte (46,64,114) zu unterteilen, wobei der Querschneidstation (44,110) vorzugsweise eine Stapelvorrichtung (48,116) nachgeordnet ist.

## Claims

1. A plant for the continuous production of a printed textile tape, in particular a label tape, with a printing station (28, 86) connected to an electronic control device (66, 130) and having a printing head (28, 86), wherein the plant is designed in such a way that the printing head (28, 86) prints one tape side (27, 90) of the textile tape (24, 24A, 24B, 24C, 26, 26A, 26B, 74) and selectively, in addition, the second tape side (40, 100) of the textile tape in one operation by means of the same printing head (28, 86) and with the same printing side, **characterized in that** the printing station (12, 84) is designed as an ink-jet printer comprising a printing head (28) that moves back and forth transversely over the textile tape (24, 26).

2. The plant as claimed in claim 1, **characterized in that** the printing head (86) is assigned a check sensor (92).

3. The plant as claimed in claim 1 or 2, **characterized in that** the first and second tape sides (27, 40, 90, 100) of the textile tape can be printed in a phase-shifted manner.

4. The plant as claimed in one of claims 1 to 3, **characterized in that** the second tape side of the textile tape can be moved past the printing head in the same running direction as the first tape side.

5. The plant as claimed in one of claims 1 to 3, **characterized in that** the second tape side (40, 100) of the textile tape can be moved past the printing head (28, 86) in the opposite running direction to the first tape side (27, 90).

6. The plant as claimed in one of claims 1 to 5, **characterized in that** it has a turning station (34A, 348, 96, 132A, 132B) for turning the tape side of the textile tape with respect to the printing head (28, 86).

7. The plant as claimed in claim 6, **characterized in that** the turning station (132A, 132B) has a device (134A, 134B, 136A, 136B) for turning the textile tape (24, 26) about its longitudinal axis.

8. The plant as claimed in claim 6, **characterized in that** it has a turning station (96) for turning the textile tape (74) transverse to its running direction.

9. The plant as claimed in claim 8, **characterized in that** the turning station (96) has a turning member (98) which is arranged transversely to the running direction and which supplies the textile tape (74) with its second tape side (100) to the printing head (86) of the printing station (84).

10. The plant as claimed in claim 8, **characterized in that** the turning station (34A, 34B) has turning members (36, 38) which are arranged crosswise.

11. The plant as claimed in claim 1, **characterized in that** the ink-jet printer is designed for the processing of water-based printing ink.

12. The plant as claimed in claim 1, **characterized in that** the ink-jet printer is designed for the processing of printing ink polymerizing by UV light.

13. The plant as claimed in claim 1, **characterized in that** the printing station (12, 84) is designed as a multicolor printer and has preferably a plurality of printing units (88A, 88B, 88C) arranged one behind the other for different colors.

14. The plant as claimed in claim 1, **characterized in that** it has at least one fixing station (30, 94) for the print, which follows the printing station (12, 84) and which is preferably based on UV light.

15. The plant as claimed in claim 14, **characterized in that** it has, downstream of the print fixing station (94), a press station (106) for the textile tape (74).

16. The plant as claimed in one of claims 1 to 15, **characterized in that** it has a tape fixing station (58, 106) for the printed textile tape (26A, 26B, 74).

17. The plant as claimed in one of claims 1 to 16, **characterized in that** it has a coating station following the printing station, in order to provide the printed textile tape with a protective layer.

18. The plant as claimed in one of claims 1 to 17, **characterized in that** it has a delivery device (2, 68) for a textile web (8, 70), the width of which corresponds at least to double the width of the textile tape (24, 26, 74) to be printed, a longitudinal-cutting station (18, 78) being arranged upstream of the printing station (12, 84), in order to cut off a textile tape (24, 26, 74) to be printed from the textile web (8, 70).

19. The plant as claimed in claim 18, **characterized in that** the textile web (8) has essentially double the width of a textile tape (24, 26) to be printed, in order to cut the textile web (8) into two identical textile tapes (24, 26) of the longitudinal-cutting station (18), the printing station (12) having, downstream of the longitudinal-cutting station (18), devices which are duplicated mirror-symmetrically with respect to a vertical plane passing through the cutting line of the textile web (8).

20. The plant as claimed in claim 19, **characterized in that** a textile tape (74) to be printed can be cut off at the longitudinal-cutting station (78) from the textile web (70) to be supplied, and the remaining residue (118) of the textile web can be supplied via a deflecting device (120) to a reception device (122), preferably a reception roll (124).

21. The plant as claimed in one of claims 1 to 20, **characterized in that** the printing station (12) is designed in such a way that at least two longitudinal strips can be printed on the textile tape (24, 26), the printing station (12) being followed by a longitudinal-cutting station (42, 52), in order to cut the textile tape (24, 26) into textile tapes (24A, 24B, 24C, 26A, 26B) corresponding to the printed longitudinal strips.

22. The plant as claimed in one of claims 1 to 21, **characterized in that** it has a folding station (54), in order to fold the edge regions (56) of the printed textile tape (26A, 26B) against one another, the folding station (56) preferably being followed by a tape fixing station (58).

23. The plant as claimed in one of claims 1 to 22, **characterized in that** it has a cross-cutting station (44, 110), in order to subdivide the printed textile tape (24A, 24B, 24C, 26A, 26B, 74) into portions (46, 64, 114), the cross-cutting station (44, 110) preferably being followed by a stacking device (48, 116).

## Revendications

1. Installation de production continue d'une bande textile imprimé, notamment d'une bande d'étiquettes comprenant :
- un poste d'impression (28, 86) relié à un dispositif de commande électronique (66, 130), est muni d'une tête d'impression (28, 86),
* l'installation étant réalisée de façon que la tête d'impression (28, 86) imprime un côté (27, 90) de la bande textile (24, 24A, 24B, 24C, 26, 26A, 26B, 74) et qu'au choix la même tête d'impression (28, 86) imprime en plus du même côté d'impression, dans une opération, le second côté (40, 100) de la bande textile,
installation **caractérisée en ce que**
le poste d'impression (12, 84) est réalisé sous la forme d'une imprimante à jet d'encre ayant une tête d'impression (28) qui parcourt transversalement la bande textile (24, 26) suivant un mouvement de va-et-vient.

2. Installation selon la revendication 1,
**caractérisée en ce qu'**
un capteur de contrôle (92) est associé à la tête d'impression (86).

3. Installation selon la revendication 1 ou 2,
**caractérisée en ce que**
le premier et le second côté (27, 40, 90, 100) de la bande textile sont imprimés de façon déphasée.

4. Installation selon l'une des revendications 1 à 3,
**caractérisée en ce que**
le second côté de la bande textile passe sur la tête d'impression dans le même sens de circulation que le premier côté de la bande.

5. Installation selon l'une des revendications 1 à 3,
**caractérisée en ce que**
le second côté (40, 100) de la bande textile passe sur la tête d'impression (28, 86) dans le sens de circulation opposé à celui du premier côté (27, 90).

6. Installation selon l'une des revendications 1 à 5,
**caractérisée en ce qu'**
elle comporte un poste de retournement (34A, 34B, 96, 132A, 132B) pour retourner le côté de la bande textile par rapport à la tête d'impression (28, 86).

7. Installation selon la revendication 6,
**caractérisée en ce que**
le poste de retournement (132A, 132B) comporte une installation (134A, 134B, 136A, 136B) pour retourner la bande textile (24, 26) autour de son axe longitudinal.

8. Installation selon la revendication 6,
**caractérisée en ce qu'**
elle comporte un poste de retournement (96) pour retourner la bande textile (74) transversalement au sens de circulation.

9. Installation selon la revendication 8,
**caractérisée en ce que**
le poste de retournement (96) comporte un organe de retournement (98) installé transversalement à la direction de circulation qui fournit le second côté (100) de la bande textile (74) à la tête d'impression (86) du poste d'impression (84).

10. Installation selon la revendication 8,
**caractérisée en ce que**
le poste de retournement (34A, 34B) comporte des organes de retournement (36, 38) installés de manière croisée.

11. Installation selon la revendication 1,
**caractérisée en ce que**
l'imprimante à jet d'encre est conçue pour travailler des couleurs d'impression à l'eau.

12. Installation selon la revendication 1,
**caractérisée en ce que**
l'imprimante à jet d'encre est conçue pour traiter des couleurs d'impression polymérisant à la lumière UV.

13. Installation selon la revendication 1,
**caractérisée en ce que**
le poste d'impression (12, 84) est une imprimante couleur et comporte plusieurs unités d'impression (88A, 88B, 88C) de préférence les unes derrière les autres pour imprimer des couleurs différentes.

14. Installation selon la revendication 1,
**caractérisée en ce qu'**
elle comporte au moins un poste de fixation (30, 94) fonctionnant de préférence avec de la lumière UV en aval du poste d'impression (12, 84) pour traiter l'impression.

15. Installation selon la revendication 14,
**caractérisée par**
un poste de pressage (106) de la bande textile (74) en aval du poste de fixation d'impression (94).

16. Installation selon l'une des revendications 1 à 15,
**caractérisée en ce qu'**
elle comporte un poste de fixation de bande (58, 106) pour la bande textile imprimée (26A, 26B, 74).

17. Installation selon l'une des revendications 1 à 16,
**caractérisée en ce qu'**
elle comporte un poste de revêtement en aval du poste d'impression pour appliquer une couche protectrice sur la bande textile imprimée.

18. Installation selon l'une des revendications 1 à 17,
**caractérisée en ce qu'**
elle comporte un dispositif de fourniture (2, 68) d'une bande textile (8, 70) dont la largeur correspond au moins au double de la largeur de la bande textile à imprimer (24, 26, 74),
* un poste de coupe longitudinale (18, 78) étant prévu en amont du poste d'impression (12, 84) pour couper une bande textile à imprimer (24, 26, 74) de la bande textile (8, 70).

19. Installation selon la revendication 18,
**caractérisée en ce que**
la bande textile (8) a une largeur pratiquement double de la largeur de la bande textile imprimée (24, 26) pour couper la bande textile (8) dans le poste de coupe longitudinale (18) en deux bandes textiles (24, 26) identiques,
* le poste d'impression (12) en aval du poste de coupe longitudinale (18) comportant des installations dédoublées de manière symétrique par rapport au plan vertical passant par la ligne de coupe de la bande textile (8).

20. Installation selon la revendication 19,
**caractérisée en ce qu'**
une bande textile à imprimer (74) est coupée de la bande textile (70) entrant dans le poste de découpe longitudinale (78) et le reste (118) de la bande textile passe sur un dispositif de déviation (120) pour arriver dans un dispositif de réception (122), de préférence sur un rouleau récepteur (124).

21. Installation selon l'une des revendications 1 à 20,
**caractérisée en ce que**
le poste d'impression (12) est réalisé pour imprimer au moins deux bandes longitudinales sur la bande textile (24, 26),
* le poste d'impression (12) étant suivi d'un poste de coupe longitudinale (42, 52) pour couper la bande textile (24, 26) en bandes textiles (24A, 24B, 24C, 26, 26A, 26B) suivant les bandes longitudinales imprimées.

22. Installation selon l'une des revendications 1 à 21,
**caractérisée en ce qu'**
elle comporte un poste de pliage (54) pour replier les zones marginales (56) de la bande textile imprimée (26A, 26B) l'une par rapport à l'autre,
le poste de pliage (56) étant suivi de préférence d'un poste de fixation de bande (58).

23. Installation selon l'une des revendications 1 à 22,
**caractérisée en ce qu'**
elle comporte un poste de coupe transversale (44, 110) pour subdiviser la bande textile imprimée (24A, 24B, 24C, 26A, 26B, 74) en segments (46, 64, 114),
* le poste de découpe transversale (44, 110) étant suivi de préférence d'un dispositif d'empilage (48, 116).
